# EUROPÄISCHE PATENTSCHRIFT

(11) **EP 2 053 154 B1**
(45) Veröffentlichungstag und Bekanntmachung des Hinweises auf die Patenterteilung: **14.06.2017**
(21) Anmeldenummer: 08018117.5
(22) Anmeldetag: 16.10.2008
(51) Int. Cl.: D06F 39/02

(54) **Dosiervorrichtung für flüssige oder zähflüssige Behandlungsmittel einer Waschmaschine und Waschmaschine**
Metering device for liquid or semi-liquid treatment agent for a washing machine and washing machine
Dispositif de dosage pour produit de traitement liquide ou visqueux d'un lave-linge et lave-linge

(30) Priorität: 23.10.2007 DE 102007050920
(43) Veröffentlichungstag der Anmeldung: 29.04.2009
(73) Patentinhaber: Miele & Cie. KG, 33332 Gütersloh (DE)
(72) Erfinder: Dahlke, Dirk, 33378 Rheda-Wiedenbrück (DE)

(56) Entgegenhaltungen:
- EP-A- 1 731 654
- DE-A1- 3 216 151
- DE-A1- 3 302 893
- DE-A1-102005 050 083
- DE-A1-102006 043 919
- DE-A1-102006 043 973
- DE-A1-102007 022 098
- US-A1- 2002 088 502
- US-A1- 2005 126 608

## Beschreibung

Die Erfindung betrifft eine Dosiervorrichtung für flüssige oder zähflüssige Behandlungsmittel, wie Waschmittel oder Zugabemittel, einer Waschmaschine mit einem Laugenbehälter zur Aufnahme von Waschflüssigkeit, mit einem Einspülkasten für Behandlungsmittel, welcher über eine Wasserzuführleitung zum Ausspülen des Behandlungsmittels aus dem Einspülkasten mit dem Laugenbehälter in Verbindung steht, wobei der Einspülkasten zumindest ein Aufnahmefach für eine Kartusche zur Bevorratung eines flüssigen oder zähflüssigen Behandlungsmittels wie Waschmittel oder Wasch- oder Spülzusätze umfasst, und einem Dosiermittel, mit dem das Behandlungsmittel aus der Kartusche in den Laugenbehälter eingebracht werden kann.

In Waschmaschinen für den Haushalt wird üblicherweise das Waschmittel von Hand in eine Kammer gegeben, welches nach dem Start des Waschprogramms mit Wasser in den Laugenbehälter eingespült wird. Der Benutzer muss hierbei die Dosiervorschriften für das jeweils verwendete Waschmittel einhalten und darauf achten, dass er die richtige Menge an Behandlungsmitteln in eine Kammer im Einspülkasten einfüllt.

Um die Beschickung mit flüssigen oder zähflüssigen Behandlungsmitteln wie Waschmittel oder Weichspüler zu vereinfachen, wird in der EP 1 731 654 A1 eine Dosiervorrichtung vorgeschlagen, in welcher Kartuschen mit bevorratetem Waschmittel bzw. Behandlungsmittel eingesetzt werden. Die Kartuschen werden jeweils in eine Kammer eingesetzt, die in der Waschmitteleinspülschublade angeordnet sind. In die Kartusche wird ein Kolben eingeschoben, über den das Bodenteil der Kartusche nach innen verschoben und dadurch ein Druck erzeugt wird, wodurch das Waschmittel aus der gegenüberliegenden Öffnung herausgedrückt wird. Am Kolben ist ein Stößel befestigt, der durch die Bedienblende zur Außenseite des Waschmaschinengehäuses ragt und als Betätigungsknopf endet. Die zu dosierende Waschmittelmenge wird durch den Weg, der einen Teilbereich des gesamten einzudrückenden Stößels beträgt, bestimmt, den der Kolben in die Kartusche eingedrückt wird, wobei der Benutzer bei jedem Dosiervorgang auf die zu dosierende Menge achten muss.

Um die Waschmittelzugabe zu erleichtern, werden automatische Dosiereinrichtungen verwendet, in denen in einem Vorratsbehälter eine größere Menge Waschmittel gelagert ist. Beim Start eines Waschprogramms wird dann die voreingestellte Waschmittelmenge der Waschflüssigkeit zugeführt, so dass der Benutzer nicht bei jedem Waschgang auf die einzufüllende Waschmittelmenge achten muss. Besonders bei gewerblich eingesetzten Waschmaschinen werden derartige Dosiereinrichtungen häufig verwendet.

Aus der DE 33 02 893 C2 ist eine Waschmaschine mit einer Dosiereinrichtung für flüssige Waschmittel bekannt, die separat von der Waschmaschine aufgestellt wird. Die Dosiereinrichtung umfasst ein eigenes Gehäuse, in dem zwei Vorratsbehälter für die Zugabemittel fest installiert sind und in dem eine Steuerungseinrichtung und die Dosierpumpe untergebracht sind. Über Schlauchverbindungen gelangt Wasser aus dem Laugenbehälter in die Dosiereinrichtung, in der diesem Wasser das Zugabemittel beigemischt wird. Das mit dem Zugabemittel versetzte Wasser wird über eine zweite Leitung im Bereich des Einspülkanals für den Frischwasserzulauf in die Waschmaschine gepumpt. Die hier offenbarte Dosiereinrichtung ist als separates Beistellgerät ausgeführt, für das ein zusätzlicher fest vorbestimmter Platz seitlich neben der Waschmaschine vorgesehen werden muss. Eine Verbindung der Dosiereinrichtung an die Waschmaschine erfolgt über zwei Schläuche oder Rohre und ein Kabel zur Energieversorgung der Pumpe sowie zur Signal,- bzw. Datenübertragung. Die Zugänglichkeit zu den Behältern zur Befüllung oder zur Reinigung ist durch die beengte Anordnung erschwert.

Eine andere Dosiereinrichtung für flüssige Zugabemittel ist aus der DE 10 2005 050 083 A1 bekannt. Hierbei ist ein Vorratsbehälter für flüssige Waschmittel außerhalb der Waschmaschine angeordnet und mittels einer Schlauchleitung mit der Waschmaschine verbunden. Innerhalb der Waschmaschine ist die Dosierpumpe angeordnet, die das flüssige oder zähflüssige Waschmittel über eine Schlauchleitung in den unteren Bereich des Laugenbehälters fördert. Die Dosierpumpe wird von der Steuereinrichtung der Waschmaschine gesteuert, die anhand der Einschaltzeit die jeweilige zu dosierende Waschmittelmenge festlegt.

Aus der nachveröffentlichten DE 10 2006 043 973 A1 oder DE 10 2006 43 919 A1 ist eine Dosiereinrichtung für flüssige Zugabemittel für einen Geschirrspüler bekannt. Hierbei wird eine Kartusche mit dem Behandlungsmittel in ein Aufnahmefach der Dosiereinrichtung eingesetzt, wobei Kanülen den Boden der Kartusche durchstechen, damit das Behandlungsmittel aus der Kartusche in den Behandlungsraum gelangen kann. Mittels eines steuerbaren Ventils wird die vorbestimmte Menge dosiert, wobei die Öffnungszeit des Ventils die auslaufende Menge bestimmt.

Aus der US 2002/088502 A1 oder der US 2005/126608 A1 ist eine Dosiervorrichtung für einen Geschirrspüler bekannt, der einen Vorratsbehälter zur Bevorratung von Behandlungsmittel für mehrere Spülgänge umfasst. Der Behälter ist in einer Aufnahmevorrichtung aufgenommen, die eine Pumpe zur Förderung der zu dosierenden Menge beinhaltet.

Der Erfindung liegt somit die Aufgabe zugrunde, eine Dosiereinrichtung oder eine Waschmaschine dahingehend zu verbessern, dass eine Nutzung von unterschiedlichen Waschmitteln oder Behandlungsmitteln möglich ist, wobei die Dosierung für den Benutzer einfach gestaltet ist.

Erfindungsgemäß wird die Aufgabe durch eine Dosiereinrichtung mit den Merkmalen des Patentanspruchs 1 und durch eine Waschmaschine mit den Merkmalen des Patentanspruchs. 15 gelöst. Vorteilhafte Ausgestaltungen und Weiterbildungen der Erfindung ergeben sich aus den abhängigen Ansprüchen 2 bis 15.

Die mit der Erfindung erreichbaren Vorteile bestehen darin, dass der Komfort erhöht und die Zuverlässigkeit für die Waschergebnisse verbessert werden. Der Benutzer braucht nicht mehr bei jedem Waschgang die Waschmittelmenge abzuschätzen und von Hand in ein Fach des Einspülkastens einzufüllen. Ein weiterer Vorteil ist, dass der Benutzer jederzeit verschiedene Waschmittelsorten verwenden kann, da in der Dosiereinrichtung Vorratsbehälter eingesetzt werden, die einfach und jederzeit ausgetauscht werden können. Das bedeutet, dass auch nicht vollständig entleerte Vorratsbehälter aus dem Fach der Waschmittelschublade herausgenommen werden können und durch einen anderen Vorratsbehälter, der beispielsweise ein anderes Waschmittel oder Behandlungsmittel enthält, ersetzt werden. Somit wird sichergestellt, dass für den Großteil der zu waschenden Wäsche das jeweils geeignete Waschmittel verwendet wird. Wenn für eine bestimmte Behandlung kein Mittel im Vorratsbehälter vorhanden ist, so kann das Fach, in das normalerweise die Kartusche eingesetzt wird, als herkömmliches Einspülfach zur Aufnahme von Waschpulver für einen einzigen Waschzyklus genutzt werden.

Hierzu wird als Dosiermittel eine an der Kartusche angebrachte, hubbetätigbare Pumpe verwendet, die eine vorgegebene, im Wesentlichen gleichbleibende Menge an flüssigem oder zähflüssigem Behandlungsmittel pro Hub als Teilmenge der zu dosierenden Menge aus der Kartusche herausfördern kann. Die zu dosierende Menge wird anhand der zu betätigenden Hübe festgelegt. Die Einspülung in den Laugenbehälter erfolgt über Düsen, die oberhalb des Aufnahmefaches oder der Austrittsöffnung der Pumpe angeordnet sind und das flüssige oder zähflüssige Waschmittel aus diesem Bereich herausspülen, damit es gemeinsam mit dem Wasser in den Laugenbehälter gelangt. Die hubbetätigbare Pumpe ist mit der Kartusche als Einheit ausgeführt. Die Kartusche wird komplett mit Pumpe ausgetauscht, wenn sie leer ist. Der Benutzer kommt mit dem Behandlungsmittel nicht in Kontakt und es können beim Umfüllen keine Verunreinigungen vorkommen. Auch der Austausch der kompletten Kartusche mit Pumpe ist besonders einfach auszuführen.

In einer vorteilhaften Ausführung umfasst das Dosiermittel ferner einen elektrisch angetriebenen Aktor, der den Hub für die hubetätigbare Pumpe bereitstellen kann. Mit dem Aktor wird die automatische Dosierung bereitgestellt, so dass der Benutzer nur noch dafür zu sorgen hat, dass die Kartusche mit dem geeigneten Behandlungsmittel für den zu waschenden Wäscheposten eingesetzt ist.

In einer zweckmäßigen Weiterbildung wird als Aktor ein elektrischer Motor mit einem Spindelantrieb verwendet. Solch ein Antrieb ist kleinbauend auszuführen und es wird genügend Kraft zum Betätigen der Pumpe bereitgestellt.

In einer anderen Ausführung wird als Aktor ein elektrisch betätigter Hubmagnet verwendet. Mit einem Hubmagnet kann der Stößel sehr schnell bewegt werden, so dass besonders bei vielen auszuführenden Hüben für einen Dosiervorgang nicht zu viel Zeit benötigt wird.

In einer weiteren, vorteilhaften Ausführung ist die Kartusche mit einem Haltemittel an einer Halteplatte im Aufnahmefach fixiert. Dadurch kann sie im Aufnahmefach nicht bewegt oder verschoben werden, wenn die Pumpe durch einen oder mehrere Hübe betätigt wird.

Hierzu umfasst das Haltemittel in einer zweckmäßigen Weiterbildung einen an der Kartusche oder Pumpe angebrachten Stutzen, mit einem Schlitz, der in einer einseitig offenen Öffnung in der Halteplatte eingeführt wird, wodurch die Kartusche mit der Pumpe im Aufnahmefach fixiert ist. Die Kartusche kann somit einfach in das Aufnahmefach eingelegt werden, wobei sie beim Einlegen gleichzeitig gegen Verrutschen in Betätigungsrichtung gesichert ist. Zusätzliche Befestigungsmaßnahmen sind nicht notwendig, so dass auch das Herausnehmen der Kartusche sehr einfach ist.

In einer zweckmäßigen Ausführung umfasst die Dosiervorrichtung einen Einspülkasten, in dem eine herausziehbare Schublade, die das Aufnahmefach für die Kartusche enthält, angeordnet ist. Mit dieser Ausführung kann innerhalb des Maschinengehäuses anstelle des standardmäßigen Einspülkastens die Dosiervorrichtung eingesetzt werden, wobei beim Austauschen von Kartuschen die Schublade herausgezogen wird, so dass der bequeme Eingriff von oben in die Aufnahmefächer erfolgen kann.

In einer zweckmäßigen Ausführung befindet sich der Aktor auf der zum Maschineninneren gerichteten Seite des Einspülkastens und übt eine Kraft in Öffnungsrichtung der Schublade aus. Um zu verhindern, dass die Schublade mit verschoben wird, wenn die Pumpe betätigt wird, umfasst die Dosiervorrichtung einen beweglichen Gegenhalter, der mit dem Aktor in Wirkverbindung steht, derart, dass die Schublade beim Aktivieren des Aktors in dem Einspülkasten fixiert werden kann, wobei die Schublade zum Herausziehen freigegeben werden kann, wenn der Aktor nicht aktiviert ist.

In einer zweckmäßigen Weiterbildung ist der Gegenhalter an der Rückwand des Einspülkastens schwenkbar gelagert. Der Gegenhalter besitzt an seiner Unterseite einen Vorsprung mit einer Anlaufschräge, der mit einer Druckplatte, die durch den Aktor bewegbar ist, in Wirkverbindung steht, derart, dass der Gegenhalter beim Aktivieren des Aktors abgesenkt und die Schublade in der eingeschobenen Position fixiert. Auf diese Weise ist sichergestellt, dass die Schublade immer dann gegen Herausschieben gesichert und in der eingeschobenen Position fixiert ist, wenn der Aktor einen Hub auf die Pumpe ausführt.

Im anderen Fall, wenn der Aktor nicht aktiviert ist, wirkt die Druckplatte auf den Vorsprung und hebt den Gegenhalter an, wodurch die Schublade freigegeben ist. Somit kann die Schublade herausgezogen werden, wenn nicht dosiert wird. Beispielsweise, wenn kein Waschzyklus aktiviert ist, kann die Schublade herausgezogen werden, wodurch das Aufnahmefach zum Einlegen oder Herausnehmen der Kartusche zugänglich ist.

In einer zweckmäßigen Ausführung ist die zu dosierende Menge an Behandlungsmittel für einen Waschgang so bemessen, dass sie der Menge von einem Hub oder mehreren Hüben der hubbetätigbaren Pumpe entspricht. Somit kann auf einfache Weise die Dosierung der eingefüllten Wäscheart, Wäschemenge und/oder Verschmutzung sehr genau eingestellt werden.

In einer zweckmäßigen Weiterbildung ist pro Hub eine im Wesentlichen gleichbleibende Menge förderbar, die im Bereich von 3 ml bis 10 ml liegt. Damit kann eine feine Abstufung für die zu dosierende Menge an Behandlungsmittel erfolgen, ohne dass die Anzahl der Hübe zu groß wird. Beispielsweise sind bei einer zu dosierenden Menge von 40 ml Behandlungsmittel nur 10 Hübe notwendig, wenn pro Hub 4 ml gefördert werden.

In einer weiteren, zweckmäßigen Ausführung hat die Kartusche ein Volumen von 250 bis 1500 ml. Mit diesem Volumen kann je nach Dosiervorschrift eine Mehrzahl von Dosiervorgängen, in diesem Beispiel so etwa 10 bis 20, mit einer Kartusche durchgeführt werden. Die Menge ist ferner so bemessen, dass die Kartusche auch bei nicht häufiger Benutzung nicht zu lange in Gebrauch ist, so dass ungünstige Veränderungen, wie Austrocknung oder Verflockungen im Behandlungsmittel nicht oder kaum vorkommen.

Es ist vorteilhaft, dass die Kartusche hinsichtlich ihrer äußeren Form der Innenform des Aufnahmefachs angepasst ist. Somit wird der verfügbare Raum im Aufnahmefach optimal ausgenutzt.

Die Erfindung betrifft auch eine Waschmaschine mit einem Maschinengehäuse und einem darin befindlichen Laugenbehälter zur Aufnahme von Waschflüssigkeit, einer Steuereinrichtung und einer im oberen Bereich des Maschinengehäuses angeordneten Dosiervorrichtung für flüssige oder zähflüssige Behandlungsmittel oder Waschmittel, wie sie oben beschrieben ist, wobei die Steuereinrichtung zur Steuerung der Dosiervorrichtung vorgesehen ist. Hierbei kann die Dosiervorrichtung anstelle des Einspülkastens in das Gehäuse einer herkömmlichen Waschmaschine eingesetzt werden, wobei keine oder nur geringe bauliche Veränderungen vorgenommen werden müssen. Die Steuereinrichtung kann hierbei den elektrisch angetriebenen Aktor steuern, so dass der Dosiervorgang mit der zu dosierenden Menge des Behandlungsmittels automatisch erfolgt, wobei die Wäscheart, Wäschemenge und Verschmutzung berücksichtigt wird.

Ein Ausführungsbeispiel der Erfindung ist in den Zeichnungen rein schematisch dargestellt und wird nachfolgend näher beschrieben. Es zeigen:
- Fig. 1:: eine Waschmaschine mit einer Dosiervorrichtung in schematischer Darstellung;
- Fig. 2, 3:: die Dosiervorrichtung im Detail;
- Fig. 4, 5:: die Dosiervorrichtung in einer Schnittdarstellung und
- Fig. 6:: die Dosiervorrichtung für den Betrieb ohne Kartusche.

Gemäß Fig. 1 umfasst die skizzierte Waschmaschine 1 einen Laugenbehälter 2 mit einer darin drehbar angeordneten Trommel 3, die von einem nicht näher dargestellten Elektromotor angetrieben wird und den in der Trommel 3 befindlichen Wäscheposten in der im Laugenbehälter 2 befindlichen Lauge bewegen kann. Im Gehäuse 4 der Waschmaschine 1 ist ferner eine Dosiervorrichtung 7 angeordnet, die einen Einspülkasten 5, in dem eine Schublade 6 mit zumindest einem Fach 8 zur Aufnahme einer Kartusche 17 (Fig. 2) zur Bevorratung von Waschmittel oder Behandlungsmittel für mehrere Waschzyklen angeordnet ist, umfasst. Die Dosiervorrichtung 7 besitzt oberhalb des Einspülkastens 5 mehrere Zulaufdüsen 13, die mit einer Wasserzuführleitung 12 unter Zwischenschaltung eines Magnetventils 10 und / oder einer Wasserweiche 11 in Verbindung stehen, und die Einspülung von Waschmittel oder Behandlungsmittel in den Laugenbehälter 2 bereitstellen. Der Laugenbehälter 2 ist hierbei über die flexible Rohrleitung 15 mit dem Einspülkasten 5 verbunden. Als Zugabemittel werden beispielsweise flüssige oder zähflüssige Waschmittel, Waschzusätze oder Spülzusätze, wie Weichspüler verwendet.

Das Magnetventil 10, die Wasserweiche 11 und die Dosiervorrichtung 7, insbesondere der elektrisch betätigte Aktor 22, werden von der Steuereinrichtung 9 der Waschmaschine 1, die auch den Ablauf der Waschprogramme bereitstellt, gesteuert, so dass die zu dosierende Menge abhängig vom ausgewählten Waschzyklus oder vom Programmablauf für die Bereitstellung des Waschzyklus, bestimmt wird. Über die Bedienhandhabe 14 wird der Waschzyklus ausgewählt, wobei ferner auch die zu dosierenden Referenzmengen darüber eingestellt werden können. Als Referenzmenge kann der Steuerung die Anzahl Hübe angegeben werden, die sich für maximale Beladung bei normaler Verschmutzung der zu dosierenden Menge an Behandlungsmittel ergibt, wie sie üblicherweise vom Hersteller des Behandlungsmittels angegeben wird.

In Fig. 2 ist der Einspülkasten 5 mit den dazugehörigen Komponenten im Detail dargestellt. Der Einspülkasten 5 enthält eine verschiebbare Schublade 6, die das zumindest eine Aufnahmefach 8 für die Kartusche 17 enthält. Die Kartusche 17 ist in dieser Ansicht aus dem Aufnahmefach 8 herausgenommen. Auf der dem Benutzer zugewandten Seite besitzt die Schublade 6 eine Griffplatte 31, damit der Benutzer die Schublade 6 bequem aus dem Einspülkasten 5 herausziehen kann. Auf der Seite zum Maschineninneren hat die Schublade 6 eine Halteplatte 20 mit einer einseitig offenen Öffnung 21, in die das Haltemittel 19, welches einen an der Kartusche 17 bzw. Pumpe 18 angeordneten Stutzen 19a mit einem Schlitz 19b umfasst, eingesetzt wird. Durch den Schlitz 19b, in den der Rand der Öffnung 21 ragt, wird die Kartusche 17 bzw. die Pumpe 18 in Betätigungsrichtung gehalten und fixiert. An der Rückwand 16 des Einspülkastens 5 ist der Aktor 22 angebracht, der über einen Stößel 24 und eine Druckplatte 23 die Hubbewegung auf die Pumpe 18 ausübt, wenn sie betätigt wird. Die Pumpe 18 fungiert hierbei als Dosiermittel, da sie für jeden Hub stets die gleiche, zumindest nahezu gleichbleibende Menge an Behandlungsmittel aus der Kartusche 17 herausfördert. Ein Gegenhalter 25 ist an der Rückwand 16 des Einspülkastens 5 mit einem Scharnier 26 schwenkbar gelagert, der die Verschiebebewegung der Schublade 6, insbesondere das Herausschieben aus dem Einspülkasten 5, während des Dosiervorgangs verhindert. Die Kartusche 17 ist mit der Pumpe 18 als Einheit ausgebildet und wird auch als Dispender bezeichnet.

In Fig. 3 ist der Einspülkasten 5 mit eingeschobener Schublade 6 dargestellt, wobei sich die Kartusche 17 im Aufnahmefach 8 befindet und bereit ist, das in der Kartusche 17 befindliche Behandlungsmittel über die hubbetätigbare Pumpe 18 abzugeben. Der Gegenhalter 25 greift hinter die Halteplatte 20, wodurch die Schublade 6 gegen Verschieben gesichert ist. Die Kartusche 17 ist hinsichtlich ihrer Außenform so gestaltet, dass sie im Wesentlichen der Form des Aufnahmefaches 8 entspricht bzw. in dieses vollständig eingelegt werden kann. Um die Handhabung beim herausnehmen zu verbessern, hat die Kartusche 17 an den Seitenflächen zwei gegenüberliegende Einbuchtungen 30, die einen bequemen Zugriff für Benutzer bereitstellen.

In der geschnittenen Ansicht gemäß Fig. 4 ist die Dosiervorrichtung 7 mit gelöster Schublade 6 dargestellt. Der an der Rückwand 16 des Einspülkastens 5 befestigte Aktor 22 hat den Stößel 24 mit der Druckplatte 23 eingefahren und übt keinen Druck auf das Betätigungsteil 18a der Pumpe 18 aus. Oberhalb der Druckplatte 23 ist der Gegenhalter 25 mit einem Scharnier 26 an der Rückwand 16 (Fig. 3) des Einspülkastens 5 (Fig. 3) schwenkbar gelagert. Ein auf der zur Druckplatte 23 gerichteter Vorsprung 28 an der Unterseite des Gegenhalters 25 bzw. die Anlaufschräge 29 an dem Vorsprung 28 liegt hierbei auf der Druckplatte 23 auf, wodurch der Gegenhalter 25 angehoben wird. In dieser Position kann die zur Halteplatte 20 gerichtete Abwinkelung 27 des Gegenhalters 25 nicht mehr hinter die Halteplatte 20 greifen, wodurch die Schublade 9 vom Aktor 22 oder der Rückwand 16 (Fig. 3) weggeschoben werden kann. Die Kartusche 17 füllt hierbei das Aufnahmefach 8 nahezu vollständig aus, wobei sie mittels Haltemittel 19 an der Halteplatte 20 positioniert und fixiert ist.

In der geschnittenen Ansicht gemäß Fig. 5 ist die Dosiervorrichtung 7 mit fixierter Schublade 6 dargestellt. Der an der Rückwand 16 des Einspülkastens 5 befestigte Aktor 22 hat den Stößel 24 mit der Druckplatte 23 ausgefahren und übt einen Druck auf das Betätigungsteil 18a der Pumpe 18 aus. Oberhalb der Druckplatte 23 ist der Gegenhalter 25 mit einem Scharnier 26 an der Rückwand 16 (Fig. 3) des Einspülkastens 5 (Fig. 3) schwenkbar gelagert. Der zur Druckplatte 23 bzw. zum Stößel 24 gerichtete Vorsprung 28 an der Unterseite des Gegenhalters 25 bzw. die Anlaufschräge 29 an dem Vorsprung 28 liegt hierbei nicht mehr auf der Druckplatte 23 auf, wodurch der Gegenhalter 25 abgesenkt wird. In dieser Position kann die zur Halteplatte 20 gerichtete Abwinkelung 27 des Gegenhalters 25 hinter die Halteplatte 20 greifen, wodurch die Schublade 9 nicht mehr vom Aktor 22 oder der Rückwand 16 (Fig. 3) wegweisend verschoben werden kann.

In Fig. 6 ist der Einspülkasten 5 mit Schublade 6 aufgezeigt, wenn keine Dosierung über die Kartusche 17 (Fig. 2) erfolgen soll. In diesem Fall kann das Aufnahmefach 8 zur Bevorratung von Behandlungsmittel, beispielsweise pulverförmiges Waschmittel, für einen Waschzyklus verwendet werden. Um die Einspülung von Behandlungsmittel in unterschiedlichen Phasen des Waschgangs zu ermöglichen, beispielsweise einen Teil bei der Vorwäsche und einen weiteren Teil während der Hauptwäsche, wird in das Aufnahmefach 8 eine zusätzliche Schale 32 eingesetzt, wobei die Zulaufdüsen 13 (Fig. 1) für das Aufnahmefach 8 und die Zulaufdüsen 13 (Fig. 1) separat angesteuert werden, wodurch die Fächer einzeln ausgespült werden können.

## Patentansprüche

1. Dosiervorrichtung (7) für flüssige oder zähflüssige Behandlungsmittel einer Waschmaschine (1) mit einem Laugenbehälter (2) zur Aufnahme von Waschflüssigkeit, mit einem Einspülkasten (5) für Behandlungsmittel, welcher über eine Wasserzuführleitung (12) zum Ausspülen des Behandlungsmittels, wie Waschmittel oder Zugabemittel aus dem Einspülkasten (5) mit dem Laugenbehälter (2) in Verbindung steht, wobei der Einspülkasten (5), zumindest ein Aufnahmefach (8) für eine Kartusche (17) zur Bevorratung eines flüssigen oder zähflüssigen Behandlungsmittels wie Waschmittel oder Wasch- oder Spülzusätze umfasst, und einem Dosiermittel, mit dem das Behandlungsmittel aus der Kartusche (17) in den Laugenbehälter (2) eingebracht werden kann,
**dadurch gekennzeichnet,**
**dass** als Dosiermittel eine an der Kartusche (17) angebrachte, hubbetätigbare Pumpe (18) verwendet wird, die eine vorgegebene, im Wesentlichen gleichbleibende Menge an flüssigem oder zähflüssigem Behandlungsmittel pro Hub als Teilmenge der zu dosierenden Menge aus der Kartusche (17) herausfördern kann, wobei die hubbetätigbare Pumpe (18) mit der Kartusche (17) als Einheit ausgeführt ist, so dass sie (17) komplett mit Pumpe (18) ausgetauscht werden kann.

2. Dosiervorrichtung (7) nach Anspruch 1, **dadurch gekennzeichnet,**
**dass** das Dosiermittel ferner einen elektrisch angetriebenen Aktor (22) umfasst, der den Hub für die hubetätigbare Pumpe (18) bereitstellen kann.

3. Dosiervorrichtung (7) nach Anspruch 2, **dadurch gekennzeichnet,**
**dass** als Aktor (22) ein elektrischer Motor mit einem Spindelantrieb verwendet wird.

4. Dosiervorrichtung (7) nach Anspruch 2, **dadurch gekennzeichnet,**
**dass** als Aktor (22) ein elektrisch betätigter Hubmagnet verwendet wird.

5. Dosiervorrichtung (7) nach Anspruch 1 oder 2, **dadurch gekennzeichnet,**
**dass** die Kartusche (17) mit einem Haltemittel (19) an einer Halteplatte (20) im Aufnahmefach (8) fixiert ist.

6. Dosiervorrichtung (7) nach Anspruch 5, **dadurch gekennzeichnet,**
**dass** das Haltemittel (19) einen an der Kartusche (17) oder Pumpe (18) angebrachten Stutzen (19a) mit einem Schlitz (19b) umfasst, der in einer einseitig offenen Öffnung (21) in der Halteplatte (20) eingeführt wird, wodurch die Kartusche (17) mit der Pumpe (18) im Aufnahmefach (8) fixiert ist.

7. Dosiervorrichtung (7) nach Anspruch 1, **gekennzeichnet durch**,
eine aus dem Einspülkasten (5) herausziehbare Schublade (6), die das Aufnahmefach (8) für die Kartusche (17) enthält.

8. Dosiervorrichtung (7) nach einem der Ansprüche 2 bis 7, **gekennzeichnet durch**,
einen beweglichen Gegenhalter (25), der mit dem Aktor (22) in Wirkverbindung steht, derart, dass die Schublade (6) beim Aktivieren des Aktors (22) in dem Einspülkasten (5) fixiert werden kann, wobei die Schublade (6) zum Herausziehen freigegeben werden kann, wenn der Aktor (22) nicht aktiviert ist.

9. Dosiervorrichtung (7) nach Anspruch 8 **dadurch gekennzeichnet,**
**dass** der Gegenhalter (25) an der Rückwand (16) des Einspülkastens (5) schwenkbar gelagert ist und an seiner Unterseite einen Vorsprung (28) mit einer Anlaufschräge (29) besitzt, der mit einer Druckplatte (23), die durch den Aktor (22) bewegbar ist, in Wirkverbindung steht, derart, dass der Gegenhalter (25) beim Aktivieren des Aktors (22) abgesenkt werden kann und die Schublade (6) in der eingeschobenen Position fixiert.

10. Dosiervorrichtung (7) nach Anspruch 8, **dadurch gekennzeichnet,**
**dass** der Gegenhalter (25) an der Rückwand (16) des Einspülkastens (5) schwenkbar gelagert ist und an seiner Unterseite einen Vorsprung (28) mit einer Anlaufschräge (29) besitzt, der mit einer Druckplatte (23), die durch den Aktor (22) bewegbar ist, in Wirkverbindung steht, derart, dass der Gegenhalter (25) durch die Druckplatte (23) über den Vorsprung (28) angehoben ist, wodurch die Schublade (6) freigegeben ist, wenn der Aktor (22) nicht aktiviert ist.

11. Dosiervorrichtung (7) nach Anspruch 1, **dadurch gekennzeichnet,**
**dass** die zu dosierende Menge an Behandlungsmittel für einen Waschgang der Menge von einem Hub oder mehreren Hüben der hubbetätigbaren Pumpe (18) entspricht.

12. Dosiervorrichtung (7) nach Anspruch 11, **dadurch gekennzeichnet,**
**dass** pro Hub eine im Wesentlichen gleichbleibende Menge förderbar ist, die im Bereich von 3 ml bis 10 ml liegt.

13. Dosiervorrichtung (7) nach Anspruch 1, **dadurch gekennzeichnet,**
**dass** die Kartusche (17) ein Volumen von 250 bis 1500 ml hat.

14. Dosiervorrichtung (7) nach Anspruch 1, **dadurch gekennzeichnet,**
**dass** die Kartusche (17) hinsichtlich ihrer äußeren Form der Innenform des Aufnahmefachs (8) angepasst ist.

15. Waschmaschine (1) mit einem Maschinengehäuse (4) und einem darin befindlichen Laugenbehälter (2) zur Aufnahme von Waschflüssigkeit, einer Steuereinrichtung (9) und einer im oberen Bereich des Maschinengehäuses (4) angeordneten Dosiervorrichtung (7) für flüssige oder zähflüssige Behandlungsmittel oder Waschmittel, nach einem der Ansprüche 1 bis 14, wobei die Steuereinrichtung (9) zur Steuerung der Dosiervorrichtung (7) vorgesehen ist.

## Claims

1. Dosing device (7) for liquid or viscous treatment agents of a washing machine (1) comprising a suds container (2) for receiving washing liquid, a dispenser (5) for treatment agents that is connected to the suds container (2) by a water supply line (12) for flushing out the treatment agent, such as a detergent or additive, from the dispenser (5), the dispenser (5) comprising at least one receiving compartment (8) for a cartridge (17) for storing a liquid or viscous treatment agent, such as a detergent or washing or rinsing additives, and a dosing means by means of which the treatment agent can be introduced into the suds container (2) from the cartridge (17),
**characterised in that**
a stroke-actuated pump (18) that is attached to the cartridge (17) can be used as the dosing means, which pump can convey a predetermined, substantially consistent quantity of liquid or viscous treatment agent per stroke out of the cartridge (17) as a partial quantity of the quantity to be dosed, the stroke-actuated pump (18) being designed as a unit together with the cartridge (17) such that it (17) can be completely replaced together with the pump (18).

2. Dosing device (7) according to claim 1,
**characterised in that**
the dosing means can further comprise an electrically driven actuator (22) that can provide the stroke for the stroke-actuated pump (18).

3. Dosing device (7) according to claim 2,
**characterised in that**
an electric motor having a spindle drive is used as the actuator (22).

4. Dosing device (7) according to claim 2,
**characterised in that**
an electrically actuated stroke magnet is used as the actuator (22).

5. Dosing device (7) according to either claim 1 or claim 2,
**characterised in that**
the cartridge (17) is fastened to a retaining plate (20) in the receiving compartment (8) by means of a retaining means (19).

6. Dosing device (7) according to claim 5,
**characterised in that**
the retaining means (19) comprises a connecting piece (19a) that has a slot (19b), is attached to the cartridge (17) or pump (18), and is inserted in an opening (21) in the retaining plate (20) that is open on one side, as a result of which the cartridge (17) is fixed in the receiving compartment (8) together with the pump (18).

7. Dosing device (7) according to claim 1,
**characterised by**
a drawer (6) that can be pulled out of the dispenser (5) and contains the receiving compartment (8) for the cartridge (17).

8. Dosing device (7) according to any of claims 2 to 7,
**characterised by**
a movable counter stay (25) that is operatively connected to the actuator (22) such that the drawer (6) can be fixed in the dispenser (5) when the actuator (22) is activated, the drawer (6) being able to be released in order to be pulled out when the actuator (22) is not activated.

9. Dosing device (7) according to claim 8,
**characterised in that**
the counter stay (25) is pivotally mounted on the rear wall (16) of the dispenser (5), and the underside of said stay has a projection (28) that has a sloping incline (29) and is operatively connected to a pressure plate (23), which can be moved by the actuator (22), such that, when the actuator (22) is activated, the counter stay (25) can be lowered and the drawer (6) fixed in the inserted position.

10. Dosing device (7) according to claim 8,
**characterised in that**
the counter stay (25) is pivotally mounted on the rear wall (16) of the dispenser (5), and the underside of said stay has a projection (28) that has a sloping incline (29) and is operatively connected to a pressure plate (23), which can be moved by the actuator (22), such that the counter stay (25) is lifted by the pressure plate (23) via the projection (28), as a result of which the drawer (6) is released when the actuator (22) is not activated.

11. Dosing device (7) according to claim 1,
**characterised in that**
the quantity of treatment agent to be dosed for a washing cycle corresponds to the quantity from one or more strokes of the stroke-actuated pump (18).

12. Dosing device (7) according to claim 11,
**characterised in that**
a substantially consistent quantity per stroke can be conveyed and is in the range of from 3 ml to 10 ml.

13. Dosing device (7) according to claim 1,
**characterised in that**
the cartridge (17) has a volume of from 250 to 1500 ml.

14. Dosing device (7) according to claim 1,
**characterised in that**
the cartridge (17), with respect to the external shape thereof, is adapted to the internal shape of the receiving compartment (8).

15. Washing machine (1) comprising a machine housing (4), a suds container (2) positioned therein for receiving washing liquid, a control apparatus (9) and a dosing device (7) for liquid or viscous treatment agents or detergents according to any of claims 1 to 14, arranged in the upper region of the machine housing (4), wherein the control apparatus (9) is provided to control the dosing device (7).

## Revendications

1. Dispositif de dosage (7) pour des moyens de traitement liquides ou visqueux d'une machine à laver (1) avec une cuve de lessivage (2) destinée à recevoir du liquide de lavage, avec un boîtier d'introduction (5) pour des moyens de traitement qui est en liaison avec la cuve de lessivage (2) par le biais d'une conduite d'amenée d'eau (12) pour la chasse du moyen de traitement, tel que des détergents ou des additifs, à partir du boîtier d'introduction (5), dans lequel le boîtier d'introduction (5) comprend au moins un compartiment de réception (8) pour une cartouche (17) pour le stockage d'un moyen de traitement liquide ou visqueux tel que des détergents ou des adjuvants de lavage ou de rinçage, et avec un moyen de dosage avec lequel le moyen de traitement en provenance de la cartouche (17) peut être introduit dans la cuve de lessivage (2),
**caractérisé en ce que**,
en tant que moyen de dosage, il est utilisé une pompe (18), actionnable par course, mise en place sur la cartouche (17), qui peut extraire de la cartouche (17) une quantité de moyen de traitement liquide ou visqueux prescrite essentiellement constante lors de chaque course en tant que quantité partielle de la quantité à doser, dans lequel la pompe (18) actionnable par course est réalisée en tant qu'unité avec la cartouche (17) de telle sorte qu'elle (17) peut être remplacée complètement conjointement avec la pompe (18).

2. Dispositif de dosage (7) selon la revendication 1,
**caractérisé en ce que**
le moyen de dosage comprend également un actionneur (22) à entraînement électrique qui peut fournir la course pour la pompe (18) actionnable par course.

3. Dispositif de dosage (7) selon la revendication 2,
**caractérisé en ce**
**qu'**un moteur électrique avec un entraînement par broche est utilisé en tant qu'actionneur (22).

4. Dispositif de dosage (7) selon la revendication 2,
**caractérisé en ce**
**qu'**un aimant de levage actionné électriquement est utilisé en tant qu'actionneur (22).

5. Dispositif de dosage (7) selon la revendication 1 ou 2,
**caractérisé en ce que**
la cartouche (17) est fixée dans le compartiment de réception (8) avec un moyen de retenue (19) sur une plaque de retenue (20).

6. Dispositif de dosage (7) selon la revendication 5,
**caractérisé en ce que**
le moyen de retenue (19) comprend un embout (19a) qui a une fente (19b), qui est mise en place sur la cartouche (17) ou la pompe (18), et qui est introduite dans une ouverture (21) ouverte d'un côté dans la plaque de retenue (20), ce qui fixe la cartouche (17) avec la pompe (18) dans le compartiment de réception (8).

7. Dispositif de dosage (7) selon la revendication 1,
**caractérisé par**
un tiroir (6) qui peut être extrait du boîtier d'introduction (5) et qui contient le compartiment de réception (8) pour la cartouche (17).

8. Dispositif de dosage (7) selon l'une des revendications 2 à 7,
**caractérisé par**
un contre-élément de retenue (25) mobile qui est en interaction avec l'actionneur (22) de telle sorte que, lors de l'activation de l'actionneur (22), le tiroir (6) peut être fixé dans le boîtier d'introduction (5), dans lequel le tiroir (6) peut être libéré pour l'extraction quand l'actionneur (22) n'est pas activé.

9. Dispositif de dosage (7) selon la revendication 8,
**caractérisé en ce que**
le contre-élément de retenue (25) est supporté en pivotement sur la paroi arrière (16) du boîtier d'introduction (5) et possède sur son côté inférieur une saillie (28), avec une pente d'entrée (29), qui est en interaction avec une plaque de pression (23) qui peut être déplacée par l'actionneur (22), de telle sorte que le contre-élément de retenue (25) peut être abaissé lors de l'activation de l'actionneur (22) et le tiroir (6) est fixé dans la position insérée.

10. Dispositif de dosage (7) selon la revendication 8,
**caractérisé en ce que**
le contre-élément de retenue (25) est supporté en pivotement sur la paroi arrière (16) du boîtier d'introduction (5) et possède sur son côté inférieur une saillie (28), avec une pente d'entrée (29), qui est en interaction avec une plaque de pression (23) qui peut être déplacée par l'actionneur (22), de telle sorte que le contre-élément de retenue (25) est soulevé par la plaque de pression (23) au moyen de la saillie (28), ce qui libère le tiroir (6) quand l'actionneur (22) n'est pas activé.

11. Dispositif de dosage (7) selon la revendication 1,
**caractérisé en ce que**
la quantité de moyen de traitement à doser pour un cycle de lavage correspond à la quantité d'une course ou de plusieurs courses de la pompe (18) actionnable par course.

12. Dispositif de dosage (7) selon la revendication 11,
**caractérisé en ce que**,
lors de chaque course, une quantité essentiellement constante peut être transportée, laquelle se situe dans la plage de 3 ml à 10 ml.

13. Dispositif de dosage (7) selon la revendication 1,
**caractérisé en ce que**
la cartouche (17) a un volume de 250 à 1 500 ml.

14. Dispositif de dosage (7) selon la revendication 1,
**caractérisé en ce que**,
en ce qui concerne sa forme extérieure, la cartouche (17) est adaptée à la forme intérieure du compartiment de réception (8).

15. Machine à laver (1) avec un carter de machine (4) et une cuve de lessivage (2) située à l'intérieur pour la réception de liquide de lavage, un système de commande (9) et un dispositif de dosage (7) disposé dans la zone supérieure du carter de machine (4) pour des moyens de traitement ou détergents liquides ou visqueux selon l'une des revendications 1 à 14, dans laquelle le système de commande (9) est prévu pour la commande du dispositif de dosage (7).
